# EUROPÄISCHE PATENTSCHRIFT

(11) **EP 0 238 074 B1**
(45) Veröffentlichungstag und Bekanntmachung des Hinweises auf die Patenterteilung: **18.10.1989**
(21) Anmeldenummer: 87104001.0
(22) Anmeldetag: 18.03.1987
(51) Int. Cl.: A01K 23/00, E01H 1/12

(54) **Aufsammelvorrichtung für Hundekot**
Pick up device for dog droppings
Dispositif collecteur pour des excréments de chiens

(30) Priorität: 18.03.1986 DE 8607437 U
(43) Veröffentlichungstag der Anmeldung: 23.09.1987
(73) Patentinhaber: Streit, Egon, D-8156 Otterfing (DE)
(72) Erfinder: Streit, Egon, D-8156 Otterfing (DE)
(74) Vertreter: Andrae, Steffen, Dr.

(56) Entgegenhaltungen:
- DE-U- 8 517 343
- US-A- 4 056 278
- US-A- 4 119 337

## Beschreibung

Die vorliegende Erfindung betrifft eine Aufsammeivorrichtung für Hundekot. Während es in den letzten Jahrhunderten gelungen ist, durch die Fortentwicklung der häuslichen Sanitärtechnik und der kommunalen Abwassertechnik für den menschlichen Bereich einwandfreie hygienische Verhältnisse zu schaffen, herrscht - um mit einem bekannten Hygieniker zu sprechen - noch tiefstes Mittelalter, wenn man betrachtet, wie mit dem Problem des Hundekots, insbesondere in Städten, umgegangen wird. Es ist nämlich wie eh und je üblich, den Hund einfach auf die Straße zu führen, was bei der steigenden Zahl oft großer Hunde zu einer erheblichen Belästigung der Öffentlichkeit und sogar zu einer Gesundheitsgefahr führt. Ein einfaches Verbot einer Verunreinigung von Parks und Gehsteigen führt dabei nicht weiter. Der Versuch, durch Sets aus Schaufel und Papiertüte des Problems Herr zu werden, hat zumindest in Deutschland noch keine nennenswerten Erfolge gezeigt. Für ältere Menschen, die unter den Hundehaltern recht häufig vertreten sind, kann die Beseitigung des Hundekots mit Hilfe eines Schäufelchens außerdem auch sehr beschwerlich sein.

Es wäre für solche Menschen genau wie für jeden anderen Hundebesitzer eine große Erleichterung, wenn ihm ein Gerät zur Verfügung stünde, das beim Ausführen des Hundes ohne Schwierigkeiten mitgeführt werden kann und gleichzeitig eine sichere, unauffällige Beseitigung des Kots des eigenen Hunds auf einfache Weise ermöglicht und gleichzeitig eine hygienische Endlagerung vorbereitet.

Aus der US-A 4 119 337 ist eine Aufsammelvorrichtung für u.a. Tierkot bekannt, die ein stockförmig ausgebildetes Griffteil mit einem unten offenen, als Stützglocke bezeichenbaren Bergungsbehälter aufweist. Dieser Bergungsbehälter wird über den aufzunehmenden Tierkot gestülpt. Die Schließung seiner Bodenseite erfolgt durch zwei sich scherenartig schließende Platten, die an einem außerhalb des Bergungsbehälters angeordneten seitlichen Fortsatz angelenkt sind. Im Bergungsbehälter kann eine Abfalltüte angeordnet sein.

Abgesehen davon, daß diese bekannte Vorrichtung eine komplizierte Mechanik aufweist, hat sie den Nachteil, daß der Bergungsbehälter nicht direkt auf dem Boden aufsitzt, sondern auf den beweglichen Platten, die beim Schließen unter dem Rand des Bergungsbehälters hindurchbewegt werden müssen. Da die beweglichen Platten in der Ausgangsstellung geöffnet sind, ist die bekannte Vorrichtung nur auf einem ebenen Untergrund zu verwenden. Die Abfalltüte muß von Hand geschlossen und aus der Vorrichtung entnommen werden. Sie erfüllt während der Bergung des Tierkots keinerlei aktive Bergungsfunktion.

Aus DE-U 8 517 343 ist ein Gerät zur Aufnahme von Hundekot bekannt, bei dem am Ende eines Handstocks eine Kotaufnahmevorrichtung in Form eines geteilten Zylinders befestigt ist, dessen beide Hälften um ein am Stock angeordnetes Scharnier schwenkbar und durch Federkraft schließbar sind. Diese einfache Vorrichtung hat den Nachteil, daß die beiden Zylinderhälften bei ihrem Schließen eine Schwenkbewegung über den Boden ausführen müssen. Für eine sichere Bergung des aufzunehmenden Hundekots ist es daher nötig, die Vorrichtung genau senkrecht auf einen glatten Untergrund aufzusetzen. Ein Verkanten des Handstocks führt entweder dazu, daß keine vollständige Aufnahme des Hundekots erfolgt oder daß ein ordnungsgemäßes Schließen der Vorrichtung nicht möglich ist, da diese gegen den Boden gedrückt wird und verklemmt. Dieses sehr leicht mögliche Verkanten bedingt auch eine erhöhte Gefahr der Beschädigung der bekannten Vorrichtung. Diese weist zusätzlich noch den Nachteil auf, daß kein Einwegeinsatz zur Aufnahme des Hundekots vorgesehen ist, so daß sie nach Gebrauch gereinigt werden muß.

Es ist Aufgabe der vorliegenden Erfindung, eine Aufsammelvorrichtung für Hundekot zu schaffen, die ohne Schwierigkeiten mitgeführt werden kann und gleichzeitig eine sichere, unauffällige Beseitigung des Hundekots so ermöglicht, daß dafür nur eine Hand benötigt wird und der Hundekot sicher ohne Verschmutzung der Vorrichtung geborgen werden kann.

Diese Aufgabe wird gelöst durch eine Aufsammelvorrichtung für Hundekot mit einem Stock mit einer nach unten offenen Stützglocke an seinem bodenseitigen Ende, einem oberhalb der Stützglocke angeordneten Elektromotor und einem zentral durch die Oberseite der Stützglocke geführten, durch den Elektromotor gegenüber der Stützglocke drehbaren Fortsatz, der lösbar und rutschfest in einen zentralen Steckverbindungsansatz an einem Aufnehmeinsatz einsteckbar ist, wobei dieser Aufnehmeinsatz mindestens zwei gegeneinander verschwenkbare, kreissektorenförmige Platten aufweist, die den Boden der Stützglocke bilden, wobei eine der mindestens zwei kreissektorenförmigen Platten über den in den Steckverbindungsansatz eingesteckten drehbaren Fortsatz relativ zu der Stützglocke und der zweiten kreissektorenförmigen Platte verschwenkbar ist.

Zur Erläuterung der zur Beschreibung der erfindungsgemäßen Vorrichtung verwendeten Ausdrücke wird auf die nachfolgende Beschreibung verwiesen.

Die erfindungsgemäße Aufsammelvorrichtung für Hundekot weist die Form eines Spazierstocks auf, dessen unteres Ende glockenförmig erweitert ist, wobei "glockenförmig" im Rahmen der vorliegenden Erfindung im weitesten Sinne zu verstehen ist und zur Bodenfläche offene kreisförmige Körper nahezu beliebiger Form, z. B. Halbkugeln, Zylinder, Kegelstümpfe oder dergleichen bezeichnet. Die Wand kann dabei allseitig geschlossen sein, sie kann jedoch auch durchbrochen oder korbförmig ausgestaltet sein. Der Umfangsrand dieser glockenförmigen Erweiterung nimmt im wesentlichen die beim Aufstützen auf einen Spazierstock auftretenden Kräfte auf, weshalb die glockenförmige Erweiterung in der vorliegenden Beschreibung "Stützglocke" genannt wird. Der Innenraum dieser Stützglocke wird nunmehr zum Boden hin von einem von mindestens zwei Teilen gebildeten weiteren Teil gebildet, das im Rahmen der vorliegenden Erfindung als "Aufnehmeinsatz" bezeichnet wird und dessen Charakteristikum es ist, daß es so aus mindestens zwei miteinander verbundenen, gegeneinander verschwenkbaren kreissektorenförmigen Platten gebildet ist, daß der untere Boden der Stützglocke entweder kreissektorenförmig, vorzugsweise etwa halbkreisförmig, geöffnet ist, oder durch Verschwenken der einen beweglichen Platte zum Vollkreis geschlossen ist. Dieser Aufnehmeinsatz ist lösbar mit einem durch die Stützglocke geführten, durch einen Elektromotor drehbaren Fortsatz des Stocks so verbunden, daß eine Drehung dieses Fortsatzes ein Verschwenken der beweglichen kreissektorenförmigen Platte bewirkt. Im einfachsten Falle ist der Aufnehmeinsatz eine aus den beiden Plattenteilen zusammengesetzte Kreisscheibe, die einen zentralen Steckverbindungsansatz für das Ein- oder Aufstecken des Fortsatzes des Stocks aufweist. Die Normalstellung vor Gebrauch der erfindungsgemäßen Aufsammelvorrichtung ist so, daß die verschwenkbare Platte hinter oder vor die andere, in der Stützglocke arretierte Platte geschwenkt ist, so daß die Bodenfläche teilweise geöffnet ist. Diese offene Fläche wird über einen Kothaufen gestülpt, wonach durch Drehen des Fortsatzes mit Hilfe des Elektromotors verschwenkbare Platte verschwenkt wird, wobei sich diese unter den Kothaufen schiebt und ihn im Inneren der Stützglocke birgt. In einer einfachsten Ausführungsform ist der Fortsatz einfach rutschfest in einen leicht elastischen Steckverbindungsansatz auf der drehbaren Platte eingesteckt. Wird die Stützglocke, deren Rand zur Verbesserung der Bodenhaftung noch beliebig ausgestaltet sein kann, gegen den Boden gedrückt, und wird dann der Fortsatz mit der beweglichen Platte gedreht, ist die Bergung des Hundekots abgeschlossen.

Obwohl die eben beschriebene Ausführungsform unter den Schutzbereich der vorliegenden Erfindung fällt, wie sie durch die Ansprüche wiedergegeben wird, ist die bevorzugte Ausführungsform jedoch die nachfolgend unter Bezugnahme auf Figuren näher beschriebene kompliziertere. Es liegt dabei jedoch ohne weiteres im Bereich des technischen Verständnisses eines Fachmanns oder interessierten Laien, die eben beschriebene einfachste Ausführungsform in mehr oder weniger starkem Maße unter Verwendung von Elementen der als Beispiel beschriebenen komplizierteren Ausführungsform abzuwandeln.

Nachfolgend wird die Erfindung an Hand einer bevorzugten Ausführungsform unter Bezugnahme auf einige Figuren näher erläutert. Es zeigen:
Fig. 1 eine Ansicht einer allgemeinen Ausführungsform der erfindungsgemäßen Vorrichtung.
Fig. 2 eine Teilansicht der erfindungsgemäßen Vorrichtung in einer bevorzugten Ausführungsform mit den Befestigungselementen für das nicht eingesetzte Aufnehmteil;
Fig. 3 ein zu der in Figur 2 gezeigten Vorrichtung passendes, boxförmiges Aufnehmteil; und
Fig. 4 das Griffteil einer erfindungsgemäßen Vorrichtung, das zu der Stützglocke gemäß Teilansicht von Figur 2 paßt.

Figur 1 sind die Grundelemente der erfindungsgemäßen Aufsammelvorrichtung zu entnehmen. Es sind dies ein Stock 1, eine bodenseitig offene Stützglocke 2, ein den Stock 1 verlängernder und mit Hilfe eines Elektromotors 11 (vgl. Fig. 2) unabhängig von ihm gegenüber der Stützglocke 2 drehbarer Fortsatz 3, der mit einem Aufnehmeinsatz 4 verbunden ist, der aus mindestens zwei gegeneinander verschwenkbaren, kreissektorenförmigen, hier etwa halbkreisförmigen Platten 5 und 6 besteht, wobei die eine der Platten 5 ihre Lage gegenüber der Stützglocke 3 im wesentlichen beibehält, während die Platte 6 über oder unter der Platte 5 verschwenkbar ist. Das Verschwenken der Platte 6 erfolgt durch Drehung des Fortsatzes 3, der in oder auf einen Steckverbindungsansatz 7 gesteckt ist. Der Aufnehmeinsatz 4 ist lösbar mit dem Fortsatz 3 verbunden und üblicherweise ein Einwegartikel. In Figur 1 ist aus Gründen der Darstellung ein Zustand gezeigt, wie er beim Schließen der Aufsammelvorrichtung durchlaufen wird. Oblicherweise liegt vor Gebrauch der Vorrichtung die kreissektorenförmige Platte 6 hinter der Platte 5, während sie nach Gebrauch die Bodenfläche der Stützglocke 2 mit dem darin geborgenen Hundekot vollständig abschließt.

Die in Figur 1 gezeigte einfachste Ausführungsform enthält nur eine auswechselbare Bodenplatte, wobei allerdings die Innenwände der Stützglocke 2 auch durch gegebenenfalls seltener auszuwechselnde Wegwerfteile geschützt sein können. In Figur 1 erfolgt die Befestigung am Fortsatz 3 durch einfaches Einstecken in eine passende Steck^{y}er- bindungshülse 7 auf der Platte 6, die mit einer Öse oder dergleichen mit der Platte 5 drehbar verbunden ist.

Diese Ausführungsform zeichnet sich zwar durch größere Einfachheit aus, weist aber noch eine Reihe von Nachteilen auf, die in der in den Figuren 2 bis 4 gezeigten Ausführungsform vermieden sind.

Figur 2 zeigt eine Stützglocke 2, bei der der Stock 1 rohrförmig ausgeführt ist und auf der Oberseite des Gehäuses 11 für einen Elektromotor endet. Die Welle des Elektromotors bildet in diesem Falle einen Teil des Fortsatzes 3. Sie ist rohrförmig und in Längsrichtung ein- oder mehrfach geschlitzt. Durch ihre Achse hindurch bis in den hohlen förmigen Stock, hinein erstreckt sich eine in axialer Richtung bewegliche Kernstange 9, die an ihrem Ende eine Verdickung oder Vorsprünge aufweist, die mit entsprechenden zugehörigen Flächen der rohrförmigen Welle 8 so wechselwirken, daß die zwischen den Schlitzen liegenden Teile gespreizt werden, wenn die Kernstange 9 in axialer Richtung nach einer Seite bewegt wird. Die Verdickung oder die Vorsprünge können dabei beliebige bekannte Formen aufweisen. So kann die Verdickung eine Kugel, ein Kegel oder ein ähnlicher konischer Körper sein, der mit entsprechend abgeschrägten oder gekrümmten Flächen der rohrförmigen Welle 8 wechselwirkt und dabei diese rohrförmige Welle 8 spreizt. An Stelle eines Vorsprungs können jedoch auch in entsprechend geformten Schlitzen in der rohrförmigen Welle 8 verlaufende Vorsprünge oder ähnliche Keile vorgesehen sein. Durch Anziehen der Kernstange 9 gegen die Anlageflächen der rohrförmigen Welle 8 wird diese gespreizt.

Oblicherweise ist bei der erfindungsgemäßen Vorrichtung die Kemstange 9 im Sinne einer Spreizung der rohrförmigen Welle 8 vorgespannt, beispielsweise mit Hilfe eines Mechanismus, wie er in Figur 4 gezeigt ist und der sich im Griffteil des Stocks 1 befindet. Bei diesem Mechanismus drückt eine Druckfeder 12 die Kemstange 9 nach oben. Durch Betätigung eines Hebels wird die Kernstange 9 unter Überwindung der Federkraft nach unten versetzt, was dazu führt, daß die elastische rohrförmige Welle nicht mehr gespreizt wird und sich ihr Durchmesser verringert. Da - wie nachfolgend erläutert - bei der Betätigung der Vorrichtung der Elektromotor die rohrförmige Welle 8 etwa eine halbe Umdrehung dreht, muß auch entweder die Verdickung an der Kernstange 9 drehbar sein, oder die ganze Kemstange 9 ist drehbar oder im angegebenen Bereich verwindbar. Wird die Kernstange 9 aus einem elastischen, verwindbaren Kunststoffmaterial hergestellt, das eine ausreichende Zugfestigkeit aufweist, müssen keinerlei Lager für eine Verdrehung der Kernstange 9 vorgesehen werden.

Die erfindungsgemäße Vorrichtung wird dadurch gebrauchsfertig, daß die in Figur 2 gezeigte rohrförmige Welle 8 durch Abwärtsbewegung der Kernstange 9 entspannt wird und in einen in der Regel hülsenförmigen Steckverbindungsansatz 7 eines auswechselbaren Aufnehmeinsatz 4 eingeführt wird. Dann wird die Kernstange 9, üblicherweise unter Entspannung der Druckfeder an ihrem anderen Ende, nach oben bewegt und spreizt die rohrförmige Welle 8 so, daß eine sichere rutschfeste Verbindung zwischen der rohrförmigen Welle 8, die im vorliegenden Falle den Außenumfang des Fortsatzes 3 bildet, und dem Steckverbindungsansatz 7 hergestellt wird. Beim Einstecken befinden sich die Platten 5 und 6 üblicherweise hintereinander, so daß ein Teil der Bodenfläche, üblicherweise die Hälfte, offen ist.

Das Aufnehmteil kann eine einfache Kreisscheibe sein, die sich aus den beiden Platten 5 und 6 zusammensetzt und im unteren Randbereich der Stützglocke 2 durch entsprechende Ringansätze gehalten wird, oder sie kann einen hochgezogenen zylindrischen Rand aufweisen, der die Umfangswände der Stützglocke 2 bedeckt, oder sie kann überhaupt nahezu vollständig geschlossen sein und nur gegenüber dem Steckverbindungsansatz 7 eine Durchgangsöffnung für das Hindurchstecken des Fortsatzes 3 aufweisen.

Welche Form für das Aufnehmteil 4 gewählt wird, dürfte von Erwägungen zu Preis, Platzbedarf und Hygiene bestimmt sein.

Im Gebrauch wird die in den Figuren 2 bis 4 beschriebene Vorrichtung mit ihrer halbseitig offenen Bodenfläche über einen Kothaufen gestülpt, dann wird der Elektromotor betätigt, vorzugsweise mit Hilfe eines am Griffteil angebrachten Schalters, und der Elektromotor dreht die bewegliche kreissektorenförmige (etwa halbkreisförmige) Platte 5 um etwa 180_{°}. Dabei schiebt sich im Sinne einer Kelle die

Platte 5 unter den Kothaufen und birgt diesen im Inneren der Stützglocke 2. Er kann dann für den Rest des Spaziergangs in der Stützglocke verbleiben und an geeigneter Stelle zusammen mit dem Aufnehmeinsatz 4 in einen Abfall befördert werden, wobei das durch einfaches Anziehen des in Figur 4 gezeigten Hebels 10 unter Zusammendrücken der Druckfeder erfolgt, wobei das Aufnehmteil aus der Stützglocke herausfällt. Wenn das Aufnehmteil 4 allseitig geschlossen ist, kann es auf sehr hygienische Weise beseitigt werden.

Da das Aufnehmteil 4 ein Einwegartikel ist und vorzugsweise im Abfall zu keinen Problemen führen soll, ist es vorzugsweise aus einem Papier ausreichender Festigkeit hergestellt, wobei die bewegliche Platte 5 allerdings vorzugsweise aus einer Pappe ausreichender Festigkeit besteht. Die eigentliche Vorrichtung kann aus beliebigen Materialien und Materialkombinationen hergestellt sein, nämlich aus Metall, Holz und Kunststoff, wobei aus Kostengründen Kunststoffmaterialien bevorzugt sein können.

Wie eingangs erwähnt ist, behält der Aufnehmeinsatz 4 bzw. die eine der Platten 5 gegenüber der Stützglocke 2 eine im wesentlichen feste Lage bei. Das ist erforderlich, damit beim Verschwenken der verschwenkbaren Platte 6 tatsächlich sicher die Bodenfläche geschlossen wird. Die erforderliche Arretierung des Aufnehmeinsatzes 4 bzw. der Platte 6 kann dabei auf verschiedenartigste Weise sehr einfach erfolgen. Beispielsweise kann an der Stützglocke 2 ein Vorsprung vorgesehen sein, der in eine Aussparung des Aufnehmeinsatzes 4 eingreift und dessen Rotation verhindert, wobei der Vorsprung im Bereich der unteren Umfangskante, der Seitenwand oder auch an der Deckplatte der Stützglocke angebracht sein kann.

Wie ebenfalls bereits erwähnt ist, kann die Stützglocke durchbrochen oder korbförmig ausgestaltet sein. Eine derartige Ausführung ermöglicht es, optisch den Öffnungszustand des Aufnehmeinsatzes zu kontrollieren, wobei an diesem zu diesem Zwecke zusätzlich noch entsprechende Markierungen angebracht sein können. Eine Stützglocke aus einem durchsichtigen Material erfüllt selbstverständlich den gleichen Zweck. Da der Aufnehmeinsatz gegenüber der Stützglocke arretiert ist und somit in dieser stets in gleicher Weise angeordnet ist, ist es auch einfach möglich, an dem Spazierstock eine Markierung vorzusehen, die den Rotationszustand des Fortsatzes 3 und damit direkt ein Offenstehen oder Geschlossensein des Aufnehmeinsatzes anzeigt.

## Patentansprüche

1. Aufsammelvorrichtung für Hundekot mit
- einem Stock (1) mit einer nach unten offenen Stützglocke (2) an seinem bodenseitigen Ende,
- einem oberhalb der Stützglocke (2) angeordneten Elektromotor (11) und
- einem zentral durch die Oberseite der Stützglocke (2) geführten, durch den Elektromotor (11) gegenüber der Stützglocke (2) drehbaren Fortsatz (3),
- der lösbar und rutschfest in einen zentralen Steckverbindungsansatz (7) an einem Aufnehmeinsatz (4) einsteckbar ist,
- wobei dieser Aufnehmeinsatz (4) mindestens zwei gegeneinander verschwenkbare, kreissektorenförmige Platten (5, 6) aufweist, die den Boden der Stützglocke (2) bilden, wobei
- eine der mindestens zwei kreissektorenförmigen Platten (6) über den in den Steckverbindungsansatz (7) eingesteckten drehbaren Fortsatz (3) relativ zu der Stützglocke (2) und der zweiten kreissektorenförmigen Platte (5) verschwenkbar ist.

2. Aufsammelvorrichtung nach Anspruch 1, dadurch gekennzeichnet, daß der Aufnehmeinsatz (4) die Form einer von den sich ergänzenden, gegeneinander drehbaren, kreissektorenförmigen Platten (5, 6) gebildeten Kreisscheibe aufweist, die in dem unteren offenen Ende der Stützglocke (2) angeordnet und durch einen Ringansatz an der Stützglocke gegen den Innenraum der Glocke (2) abgestützt ist.

3. Aufsammelvorrichtung nach Anspruch 1, dadurch gekennzeichnet, daß der Aufnehmeinsatz (4) die Form eines hohlen Zylinders aufweist, dessen Bodenfläche (5) einen kreissektorenförmigen Ausschnitt aufweist und mit einer gegenüber dieser Bodenfläche verschwenkbaren kreissektorenförmigen Platte (6) mit einem zentralen Steckverbindungsansatz (7) drehbar verbunden ist und dessen Deckfläche entweder fehlt oder bis auf eine Durchstecköffnung für den Fortsatz (3) geschlossen ist.

4. Aufsammelvorrichtung nach einem der Ansprüche 1 bis 3, dadurch gekennzeichnet, daß der Aufnehmeinsatz (4) aus Kunststoff, Pappe oder einem festen Papier besteht, wobei diese Materialien auch in Kombination vorliegen können.

5. Aufsammelvorrichtung nach einem der Ansprüche 1 bis 4, dadurch gekennzeichnet, daß der Fortsatz (3) ein in axialer Richtung einfach oder mehrfach geteiltes äußeres Rohrstück (8) und eine durch die Achse des Rohrstücks (8) und des Stocks (1) bis in dessen Griffbereich geführte Kernstange (9) aufweist, deren Ende Verdickungen oder Vorsprünge aufweist, die bei einer Axialverschiebung der Kernstange (9) das geteilte äußere Rohrstück (8) spreizen und dessen reibschlüssige Arretierung in dem hülsenförmig ausgeführten Steckverbindungsansatz (9) bewirken.

6. Aufsammelvorrichtung nach Anspruch 5, dadurch gekennzeichnet, daß die Kernstange (9) mit Hilfe einer Feder (10) im Sinne einer Spreizung des äußeren Rohrstücks (8) vorgespannt ist und im Griffbereich des Stocks (1) mit einem Hebel (10) oder Knopf verbunden ist, deren Betätigung eine Axialverschiebung der Kernstange (9) gegen den Federdruck bewirkt.

7. Aufsammelvorrichtung nach Anspruch 5 oder 6, dadurch gekennzeichnet, daß mittels des Elektromotors (11) das äußere Rohrstück (8) des Fortsatzes (3) drehbar ist.

## Claims

1. Collecting device for dog droppings comprising
- a stick (1) having a downwardly open support bell (2) at its ground-side end,
- an electric motor (11) arranged above the support bell (2) and
- an extension (3) which is led centrally through the upper side of the support bell (2) and which is rotatable by the electric motor (11) with respect to the support bell (2) and
- which is insertable detachably and slip-free into a central plug-type connecting piece (7) on a receiving insert (4),
- said receiving insert (4) comprising at least two oppositely pivotal circular sector-shaped plates (5, 6) which form the bottom of the support bell (2),
- at least one of the two circular sector-shaped plates (6) being pivotal via the rotatable extension (3) inserted into the plug-type connecting piece (7) relatively to the support bell (2) and the second circular sector-shaped plate (5).

2. Collecting device according to claim 1, characterized in that the receiving insert (4) has the form of a circular disc which is formed by the complementary mutually rotatable circular sector-shaped plates (5, 6) and which is arranged in the lower open end of the support bell (2) and supported by an annular projection at the support bell with respect to the interior of the bell (2).

3. Collecting device according to claim 1, characterized in that the receiving insert (4) has the form of a hollow cylinder of which the bottom surface (5) has a circular sector-shaped cutout and is rotatably connected to a circular sector-shaped plate (6), pivotal with respect to said bottom surface, with a central plug-type connecting piece (7) and the covering surface of which is either omitted or is closed except for a passage opening for the extension (3).

4. Collecting device according to any one of claims 1 to 3, characterized in that the receiving insert (4) consists of plastic, cardboard or a firm paper, it also being possible to use these materials in combination.

5. Collecting device according to any one of claims 1 to 4, characterized in that the extension (3) comprises an outer tube piece (8) divided once or several times in the axial direction and a core rod (9) which is led through the axis of the tube piece (8) and of the stick (1) into the grip region thereof and the end of which comprises thickenings or projections which on axial displacement of the core rod (9) spread the split outer tube piece (8) and effect the frictional locking thereof in the sleeve-like plug-type connecting piece (9).

6. Collecting device according to claim 5, characterized in that the core rod (9) is biased with the aid of a spring (10) in the sense of a spreading of the outer tube piece (8) and in the grip region of the stick (1) is connected to a lever (10) or button, the actuation of which effects an axial displacement of the core rod (9) against the spring pressure.

7. Collecting device according to claim 5 or 6, characterized in that by means of the electric motor (11) the outer tube piece (8) of the extension (3) is rotatable.

## Revendications

1. Dispositif de ramassage pour excréments de chiens, comportant:
- une canne (1), présentant, à son extrémité proche du sol, une cloche d'appui (2) ouverte vers le bas,
- un moteur électrique (11), placé au-dessus de la cloche d'appui (2) et
- un prolongement (3), traversant centralement le dessus de la cloche d'appui (2) et pouvant tourner par rapport à la cloche d'appui (2) sous l'action du moteur électrique (11),
- ce prolongement pouvant être enfiché, d'une manière amovible et sans dérapage, dans une embase centrale d'enfichage (7), disposée sur un élément de ramassage (4),
- cet élément de ramassage (4) présentant au moins deux plaques (5, 6) en forme de secteurs circulaires et pouvant pivoter l'une par rapport à l'autre, ces plaques formant le fond de la cloche d'appui (2),
- cependant qu'une des plaques (6) en forme de secteurs circulaires, qui sont au moins deux, peut pivoter au-dessus du prolongement tournant, enfiché dans l'embase d'enfichage (7), par rapport à la cloche d'appui (2) et à la deuxième plaque (5) en forme de secteur circulaire.

2. Dispositif de ramassage suivant la revendication 1, caractérisé en ce que l'élément de ramassage (4) présente la forme d'un disque circulaire, forme de plaques (5, 6) en forme de secteurs circulaires se complétant et pouvant tourner l'une par rapport à l'autre, ces plaques étant disposées dans l'extrémité inférieure ouverte de la cloche d'appui (2) et étant appuyées par un élément annulaire sur la cloche d'appui (2) contre l'intérieur de celle-ci.

3. Dispositif de ramassage suivant la revendication 1, caractérisé en ce que l'élément de ramassage (4) présente la forme d'un cylindre creux, dont le fond (5) présente une découpure en forme de secteur circulaire et est relié en rotation, avec une embase centrale d'enfichage (7), à une plaque (6) en forme de secteur circulaire, pouvant pivoter par rapport à ce fond, cependant que la surface couvrante du cylindre soit manque soit est fermée, à l'exception d'une ouverture permettant la traversée du prolongement (3).

4. Dispositif de ramassage suivant une des revendications 1 à 3, caractérisé en ce que l'élément de ramassage (4) est en matière plastique, en carton ou en papier rigide, ces matériaux pouvant aussi être combinés.

5. Dispositif de ramassage suivant une des revendications 1 à 4, caractérisé en ce que le prolongement (3) présente un morceau extérieur de tube (8), divisé une ou plusieurs fois dans le sens axial, et une tige centrale (9), passant par l'axe du morceau de tube (8) ainsi que de la canne (1) et allant jusqu'à la zone de sa poignée, les extrémités de cette tige centrale présentant des épaississements ou saillies, qui, dans le cas d'un déplacement axial de la tige centrale (9), écartent le morceau extérieur de tube (8) et entraînent son blocage par glissement dans l'embase d'enfichage (7), qui est en forme de douille.

6. Dispositif de ramassage suivant la revendication 5, caractérisé en ce que la tige centrale (9) est préchargée par un ressort (12) dans le sens d'un écartement du morceau extérieur de tube (8) et qu'elle est reliée, dans la zone de la poignée de canne (1), à un levier (10) ou bouton, dont l'actionnement entraîne un déplacement axial de la tige centrale (9) contre la pression du ressort.

7. Dispositif de ramassage suivant la revendication 5 ou 6, caractérisé en ce que le morceau extérieur de tube (8) du prolongement (3) peut tourner sous l'action d'un moteur électrique (11).
